# EUROPÄISCHE PATENTSCHRIFT

(11) **EP 0 832 758 B1**
(45) Veröffentlichungstag und Bekanntmachung des Hinweises auf die Patenterteilung: **18.07.2001**
(21) Anmeldenummer: 97810652.4
(22) Anmeldetag: 15.09.1997
(51) Int. Cl.: B42B 2/04

(54) **Verfahren für das Herstellen von Buchblöcken**
Method for making book blocks
Méthode pour la fabrication des blocs de livres

(30) Priorität: 25.09.1996 CH 233196
(43) Veröffentlichungstag der Anmeldung: 01.04.1998
(73) Patentinhaber: GRAPHA-HOLDING AG, 6052 Hergiswil (CH)
(72) Erfinder: Hollenstein, Hans, 8357 Guntershausen (CH); Bötschi, Heinz, 8576 Mauren (CH); Stolz, Marcel, 8552 Felben (CH)

(56) Entgegenhaltungen:
- EP-A- 0 295 220
- GB-A- 1 088 690

## Beschreibung

Die Erfindung betrifft ein Verfahren für das Herstellen von fadengehefteten Buchblöcken aus einem Stapel flach aneinandergereihter Druckbogen, die durch einen die Falze der Druckbogen von aussen durchsetzenden, entlang der Innenkante der Falze verlaufenden und an einer Austrittsstelle aus den Falzen herausgezogenen, doppelsträngig geführten Bindefaden durch rechtwinklig zu den Falzen parallel verlaufende Nähte aneinandergeheftet sind, und dass den Nähten jeweils eine den Bindefaden von aussen einen Falz durchsetzende erste Nähnadel und eine den Bindefaden an der Austrittsstelle aus dem Falz herausziehende zweite Nähnadel zugeordnet sind, wobei Mittel vorgesehen sind, den an der ersten Nähnadel untrennbar geführten Bindefaden innerhalb eines aufgespreizten Druckbogens mit der zweiten Nähnadel zu verbinden.

Die EP - A - 0'295'220 vermittelt ein Verfahren dieser Art, wobei der Bindefaden durch einen zwischen den beiden Nähnadeln translatorisch hin- und herbewegten Fadenträger von der ersten an die zweite Nähnadel doppelsträngig transferiert wird.

Dieser Vorgang wird ausschliesslich mit mechanischen Mitteln durchgeführt, die nicht nur aufwendig und verschleissanfällig sind, sondern auch ein relativ hohes Mass an Einstellarbeit erfordern.

Diese Nachteile haben an die Erfindung die Aufgabe gestellt, ein Verfahren der eingangs genannten Art bereitzustellen, so dass der hohe Aufwand für die Transferierung des Bindefadens zwischen den zusammenwirkenden Nähnadeln einer Heftung durch mechanische Teile und der dadurch entstehende Verschleiss auf eine einfache Art erheblich reduziert werden kann.

Erfindungsgemäss wird diese Aufgabe dadurch gelöst, dass ein mittels erster Nähnadel zwischen die den Falz bildenden Schenkel eines Druckbogens eingezogener Abschnitt des doppelsträngigen Bindefadens von einem Gasstrom erfasst und an die zweite Nähnadel überführt wird.

Die Erfindung geht neue Wege und benutzt eine zum Fadenheften von Druckbogen vorhandene Energie, und die vorgeschlagene Lösung bewirkt unter den Fachleuten des einschlägigen Anwendungsgebietes einen Ueberaschungseffekt.

Vorteilhaft wird zur Begünstigung der Auslegung des Bindefadens an die zweite Nähnadel der in einen Druckbogen eingezogene Bindefaden nach zurückgezogener erster Nähnadel in Form einer durch den Gasstrom erzeugten offenen Schlaufe an die zweite Nähnadel überführt.

Zweckmässig ist die Länge der zu bildenden offenen Schlaufe nach dem Abstand zwischen der ersten und der zweiten Nähnadel zu wählen.

Bei einer bevorzugten Ausführungsform ist die Länge der offenen Schlaufe so zu bestimmen, dass sie die Bewegungsbahn der zweiten Nähnadel umgebend ausgelegt werden kann.

Bei einer Vorrichtung zur Durchführung des Verfahrens sind u.a. Zuführmittel zum Transport der Druckbogen an eine Heftstation vorgesehen, die wenigstens eine aus einer ersten und einer zweiten angetriebenen Nähnadel gebildete Hefteinrichtung zur Bildung zweier Nähte an einem Buchblockrücken sowie einen zugeordneten Hefttisch für die Zustellung der Druckbogen zu der Hefteinrichtung und für das Heften aufweist, und sie ist innerhalb des sattelartigen Hefttisches mit einer Gasleitung versehen, durch deren Austrittsöffnung ein auf Abschnitte des eingezogenen Bindefadens wirkender Gasstrahl zur Bildung einer über die Bewegungsbahn der zweiten Nähnadel reichenden Schlaufe ausrichtbar ist.

Dabei erweist sich eine auf den Abschnitt einwirkende Führung als vorteilhaft, die im Gasstrom vor der zweiten Nähnadel angeordnet ist.

Anschliessend wird die Erfindung unter Bezugnahme auf die Zeichnung, auf die bezüglich aller in der Beschreibung nicht näher erwähnten Einzelheiten ausdrücklich verwiesen wird, anhand eines Ausführungsbeipiels erläutert. In der Zeichnung zeigen:
- Fig. 1a bis 1f: das erfindungsgemässe Verfahren schrittweise dargestellt,
- Fig. 2: einen Schnitt durch die Längsachse einer Ausführung der erfindungsgemässen Vorrichtung gemäss Linie II - II in Fig. 3,
- Fig. 3: einen Querschnitt der Ausführung nach Fig. 2 entlang der ersten Nähnadel und
- Fig. 4: einen Querschnitt der Ausführung nach Fig. 2 entlang der zweiten Nähnadel.

Anhand der Fig. 1a bis 1f wird die Anwendungsweise des erfindungsgemässen Verfahrens erörtet.
In Fig.1a befinden sich die Vorstechnadeln 1 und 2 auf dem Rückhubweg, nachdem sie in den zur Hälfte dargestellten auf einem sattelartigen Hefttisch (nicht ersichtlich) positionierten Druckbogen 3 mit einem von unten nach oben ausgeführten Arbeitshub den Falz 4 durchstochen bzw. vorgestochen haben. Oberhalb der Vorstechnadeln 1 und 2 sind fluchtend zu deren Bewegungsbahn die erste 5 und die zweite Nähnadel 6 den vorgestochenen Löchern 7, 8 zugeordnet und soeben aus ihrer Ausgangsstellung ausgefahren. Während die erste Nähnadel 5 einen von einem Speicher bzw. einer Fadenspule abgezogenen Bindefaden 9 zuführt und eine erste Naht 10 am Rücken des dargestellten Buchblockes 11 gebildet hat, fertigt die zweite Nähnadel 6 eine aus Schlingen 12 gebildete zweite Naht 13.
Der Bindefaden 9 wird mittels Nadelöhr 19 in der ersten Nähnadel 5 geführt und ist mit dieser untrennbar verbunden.
Gemäss Fig. 1b haben sich die Vorstechnadeln 1, 2 inzwischen nach unten in die Ruhestellung abgesetzt und die erste 5 und auch die zweite Nähnadel 6, wenn auch hier leicht verzögert zueinander, haben den Falz 4 des zu heftenden Druckbogens 3 durchsetzt. Die erste Nähnadel 5 hat bei diesem Schritt Bindefaden 9 zwischen die gespreizten Schenkel 14, 15 eines Druckbogens 3 eingeführt, wobei sich vorerst an der ersten Nähnadel 5 zwei Abschnitte 16, 17 des Bindefadens 9 zwischen Nadelöhr 19 und Falz 4 bilden. Die zweite Nähnadel 6 durchsetzt weiterhin die zuletzt erstellte Schlinge 12, die durch anschliessendes Zurückziehen des Bindefadens 9 an der zweiten Nähnadel 6 anliegt.
Fig. 1c zeigt die zurückgezogene erste Nähnadel 5 und ein Ende einer Gasleitung 18, deren Oeffnung gegen einen aus dem Nadelöhr 19 der ersten Nähnadel 5 herausragenden Teil von Abschnitt 16 und Abschnitt 17 gerichtet ist. Ein iniziierter Gasstrahl bzw. Luftstrahl 20 bildet aus den Abschnitten 16, 17 eine offene Schlaufe 21, deren geschlossenes Ende sich über die Bewegungsbahn der zweiten Nähnadel 6 ausdehnt und diese umgibt.
Der von einem Verdichter (nicht ersichtlich) gewöhnlich aus Luft erzeugte Gasstrahl 20 kann mit der Rückzugsbewegung der ersten Nähnadel 5 wirkend gesteuert sein.
Die zweite Nähnadel ist im Begriff -nachdem sie sich um 180° um die eigene Längsachse gedreht hat- mit einer tiefer in den Druckbogen 3 eindringenden Hubbewegung die Schlaufe 21 zu durchsetzen. Die zweite Nähnadel 6 zeichnet sich in konstruktiver Hinsicht durch einen nach oben ragenden Haken 22 aus, dessen Funktion es ist, den Bindefaden 9 auf dem Rückhubweg an der Schlaufe 21 zu erfassen und durch den Falz 4 aus dem Druckbogen 3 zu ziehen. Dabei ist beachtlich, dass die vorgängig durchstochene letzte Schlinge 12 der zweiten Naht 13 nicht mit der erfassten Schlaufe 21 hochgezogen wird, weshalb sich die zweite Nähnadel 6 spätestens bei Zurückziehen, d.h. bevor der Haken 22 die Schlinge 12 erreicht, um 180° dreht. Gemäss Fig. 1c ist die Drehung der zweiten Nähnadel 6 nach Durchstechen des Falzes 4 erfolgt.
In Fig. 1d befindet sich die erste Nähnadel 5 noch in ihrer Rückzugsstellung innerhalb des Druckbogens 3 und die zweite Nähnadel 6 hat die tiefste Einstechposition erreicht, bei der die Schlaufe 21 unter Wirkung des Gasstromes 20 oberhalb des Hakens 22 liegt. Der Bindefaden 9 wird nun zurückgezogen bis die Schlaufe 21 die Nähnadel 6 anliegend umgibt.

Durch eine Rückhubbewegung beider Nähnadeln 5, 6 wird eine in Fig. 1e erkennbare Situation erreicht, in welcher die erste Nähnadel 5 entlang dem Bindefaden 9 und die zweite Nähnadel 6 mit der Schlaufe 21 am Haken 22 aus dem Falz 4 austreten, sodass die Abschnitte 16, 17 resp. ein Teil der Schlaufe 21 an der Innenkante des Falzes 4 zur Anlage kommen.

Fig. 1f stellt die Nähnadeln 5, 6 in der Ausgangsstellung mit hochgezogener Schlaufe 21 und gespanntem Bindefaden 9 dar. Dieser Vorgang wiederholt sich mit jedem Druckbogen 3, die einzeln zugeführt und in Pfeilrichtung F mit dem gehefteten Buchblock 11 abgeführt werden. Die Trennung des gehefteten Druckbogenstapels in Buchblöcke erfolgt durch Zerschneiden des Bindefadens 9 oberhalb der Quernähte durch eine mechanische Schneidvorrichtung (siehe beispielsweise EP - A - 0'295'220).

Die Fig. 2 bis 4 zeigen eine Ausführungsform einer nach dem erfindungsgemässen Verfahren arbeitenden Vorrichtung. Fig. 2 zeigt in etwa die Situation von Fig. 1d, dabei ist die erste Nähnadel 5 zur Schlaufenbildung zurückgefahren und die zweite Nähnadel 6 im Begriff, auf dem Rückweg die durch den Gasstrahl 20 erzeugte Schlaufe 21 zu erfassen. Dazu bedarf es der weiteren konstruktiven Massnahmen an dem sattelförmig ausgebildeten Hefttisch, der durch die zur Bildung einer Schlaufe 21 vorgesehenen Führungsteile 23, 24 dargestellt ist, wobei Führungsteil 24 auf der gegenüberliegenden Seite von Führungsteil 23 jeweils eine der ersten Nähnadel 5 zugewandte und etwa auf der Einstecklänge der ersten Nähnadel 5 wirkende Längsführung 25 aufweist, die auch beim Rückhub der ersten Nähnadel 5 ein Abweichen des Bindefadens 9 auf diese Seite verhindert. Gegenüberliegend von Führungsteil 24 bilden Führungsteil 23 und die beidseitig schräg an die Längsführung 25 abfallenden Seitenwände 26 der Längsführung 25 einen Freiraum, in welchem Abschnitt 17 von der ersten Nähnadel 5 expandieren kann. Durch ein von der Seite senkrecht auf den Abschnitt 17 des Bindefadens wirkender Gas- bzw. Luftstrahl, der aus einer in dem Führungsteil 24 angeordneten Gasleitung 18 austritt, lässt sich der Abschnitt 17 zu einer Schlaufe 21 formen, die sich über die Bewegungsbahn der zweiten durch den Falz 4 des zu heftenden Druckbogens 3 in den Hefttisch eintauchenden Nähnadel 6 erstreckt. Zum Eintauchen der zweiten Nähnadel 6 in den Führungsteil 24, weist dieser eine zu der Längsführung 25 der ersten Nähnadel 5 parallel verlaufende Ausnehmung 27 auf, die durch die zur Längsführung 25 beidseits schräg abfallende Führungsflächen 26 gebildet wird.
Der aus einer der Führungsflächen 26 austretende Gasstrahl bläst den Abschnitt 17 über die gegenüberliegende Seitenfläche 31, 32 und die Bewegungsbahn der zweiten Nähnadel 6, sodass diese die Schlaufe 21 mit dem an der zweiten Nähnadel 6 ausgebildeten Haken 22 beim Rückhub erfassen und durch den Falz 4 aus dem Druckbogen 3 ziehen kann. Anschliessend wird der gebundene Buchblock 11 in Richtung F weiterverschoben und dabei von dem zurückschwenkenden Hefttisch 30 abgehoben.
Beim Versetzen des Abschnittes 17 gegen die zweite Nähnadel 6 wirkt eine an dem Führungsteil 23 vorgesehene, gegen den Führungsteil 24 vorstehende und mit diesem eine Verengung bildende Schlaufenführung 28, die der Schlaufe 21 gegenüber der zweiten Nähnadel 6 eine konstante Lage zuordnet.
Diese Schlaufenführung 28 weist beidseits der zweiten Nähnadel 6 stetig abfallende Flächen einer Pyramide auf (siehe Fig. 2). Fig. 3 zeigt die Pyramide hinter der ersten Nähnadel 5, wogegen Fig. 4 die die Pyramide durchsetzende zweite Nähnadel 6 veranschaulicht.

## Patentansprüche

1. Verfahren für das Herstellen von fadengehefteten Buchblöcken aus einem Stapel flach aneinandergereihter Druckbogen, die durch einen die Falze der Druckbogen von aussen durchsetzenden, entlang der Innenkante der Falze verlaufenden und an einer Austrittsstelle aus den Falzen herausgezogenen, doppelsträngig geführten Bindefaden durch rechtwinklig zu den Falzen parallel verlaufende Nähte aneinandergeheftet sind, und dass den Nähten jeweils eine den Bindefaden von aussen einen Falz durchsetzende erste Nähnadel und eine den Bindefaden an der Austrittsstelle aus dem Falz herausziehende zweite Nähnadel zugeordnet sind, wobei Mittel vorgesehen sind, den an der ersten Nähnadel untrennbar geführten Bindefaden innerhalb eines aufgespreizten Druckbogens mit der zweiten Nähnadel zu verbinden, dadurch gekennzeichnet, dass ein mittels erster Nähnadel zwischen die den Falz bildenden Schenkel eines Druckbogens eingezogener Abschnitt des doppelsträngigen Bindefadens von einem Gasstrom erfasst und an die zweite Nähnadel überführt wird.

2. Verfahren nach Anspruch 1, dadurch gekennzeichnet, dass der eingezogene Abschnitt nach zurückgezogener erster Nähnadel in Form einer durch den Gasstrom erzeugten offenen Schlaufe an die zweite Nähnadel überführt wird.

3. Verfahren nach Anspruch 2, dadurch gekennzeichnet, dass der Arbeitshub der ersten Nähnadel wenigstens annähernd dem Abstand zwischen den Nähnadeln entspricht.

4. Verfahren nach den Ansprüchen 2 und 3, dadurch gekennzeichnet, dass die Länge der offenen Schlaufe wenigstens dem Abstand zwischen der ersten und zweiten Nähnadel entspricht.

5. Verfahren nach Anspruch 4, dadurch gekennzeichnet, dass das geschlossene Schlaufenende wenigstens annähernd die Bewegungsbahn der zweiten Nähnadel umgebend ausgelegt wird.

6. Vorrichtung zur Durchführung des Verfahrens nach den Ansprüchen 1 bis 5, mit Zuführmitteln zum Transport der Druckbogen (3) an eine Heftstation, die wenigstens eine aus einer ersten (5) und einer zweiten (6) angetriebenen Nähnadel gebildete Hefteinrichtung zur Bildung zweier Nähte an einem Buchblockrücken sowie einen getaktet antreibbaren Hefttisch (30) für die Zustellung der Druckbogen (3) an die Hefteinrichtung und das Heften aufweist, dadurch gekennzeichnet, dass innerhalb des sattelartigen Hefttisches (30) eine auf einen zur Bildung einer offenen Schlaufe (21) vorgesehenen Abschnitt des Bindefadens (9) und die Bewegungsbahn der zweiten Nähnadel (6) gerichtete Austrittsöffnung einer mit einer Druckquelle verbundenen Gasleitung (18) angeordnet ist.

7. Vorrichtung nach Anspruch 6, dadurch gekennzeichnet, dass im Gasstrom eine der zweiten Nähnadel (6) vorgeschaltete Führung angeordnet ist.

8. Vorrichtung nach einem der Ansprüche 5 und 6,
dadurch gekennzeichnet, dass der Rückhub der ersten Nähnadel (5) wenigstens annähernd dem Abstand der Nähnadeln (5,6) bzw. deren Bewegungsbahnen entspricht.

9. Vorrichtung nach einem der Ansprüche 6 bis 8,
dadurch gekennzeichnet, dass der Hefttisch (30) entlang der Einstichlänge der Nähnadeln (5, 6) eine der Schlaufenbildung zugeordnete Führungsanordnung aufweist.

10. Vorrichtung nach Anspruch 9, gekennzeichnet durch zwei die Führungsanordnung bildenen Führungsteile (23, 24), die beidseits einer durch die Nähnadeln (5, 6) gebildeten Ebene mit dem Hefttisch (30) verbunden sind.

11. Vorrichtung nach Anspruch 10, dadurch gekennzeichnet, dass die Führungsteile (23, 24) im Bereich der ersten Nähnadel (5) Mittel aufweisen, die durch den Gasstrahl auf die in einen Druckbogen (3) eingezogenen Abschnitte (16, 17) des Bindefadens (9) schlaufenbildend wirken, derart, dass beim Zurückziehen der ersten Nähnadel (5) in eine Schlaufenbildungsposition der eine Teilabschnitt von Abschnitt (16) in einer Längsführung (25) des Führungsteils (24) an der ersten Nähnadel (5) anliegend verharrt und der andere durch den Gasstrahl durch das Nadelöhr (19) der ersten Nähnadel (5) gezogene Teilabschnitt von Abschnitt (16) mit Abschnitt (17) an dem von der ersten Nähnadel (5) beabstandeten Führungsteil (23) eine Schlaufe (21) bildet.

12. Vorrichtung nach Anspruch 11, dadurch gekennzeichnet, dass die in dem Führungsteil (24) angeordnete Längsführung (25) beidseits der Bewegungsbahn der ersten Nähnadel (5) ansteigende Führungflächen (26) aufweist.

13. Vorrichtung nach einem der Ansprüche 10 bis 12, dadurch gekennzeichnet, dass die Führungsflächen (26), jeweils eine gegen die Bewegungsbahn der ersten Nähnadel (5) bzw. den Abschnitt (17) gerichtete Austrittsöffnung der Gasleitung (18) aufweisen.

14. Vorrichtung nach einem der Ansprüche 10 bis 13, dadurch gekennzeichnet, dass Führungsteil (24) eine der zweiten Nähnadel (6) zugeordnete Längsnut (29) aufweist.

15. Vorrichtung nach einem der Ansprüche 10 bis 14, dadurch gekennzeichnet, dass Führungsteil (23) eine aus den Abschnitten (16, 17) gebildete Schlaufe (21) aufnehmende Schlaufenführung (28) aufweist.

16. Vorrichtung nach Anspruch 15, dadurch gekennzeichnet, dass die Schlaufenführung (28) als stumpfe Pyramide ausgebildet ist, deren eine aus zwei Seitenflächen (31,32) gebildete Kante etwa vom sattelnahen Hefttischbereich der ersten Nähnadel (5) diagonal gegen die zweite Nähnadel (6) verläuft.

## Claims

1. Method of making thread sewn book blocks from a stack of flat lined up signatures which are sewn together by a guided double stranded binding thread which passes through the fold of the signatures from the outside, extending along the inside edge of the fold and pulled out from the folds at an exit point, with seams extending in parallel at right angles with respect to the folds, and that the seams have associated with them respectively a first sewing needle which passes the binding thread through a fold from the outside and a second sewing needle which pulls the binding thread out from the fold at the exit point, means being provided for joining to the second sewing needle, within the spread apart signature, the binding thread inseparably guided by the first sewing needle, characterised in that the section of the double stranded binding thread pulled in by the first sewing needle between the limbs of a signature that form the fold, is seized by a gas stream and conveyed to the second sewing needle.

2. Method according to claim 1, characterised in that the pulled in section, after retraction of the first sewing needle, is conveyed to the second sewing needle in the form of an open loop produced by the gas stream.

3. Method according to claim 2, characterised in that the working stroke of the first sewing needle corresponds to at least approximately the distance between the sewing needles.

4. Method according to claims 2 and 3, characterised in that the length of the open loop corresponds at least to the distance between the first and second sewing needles.

5. Method according to claim 4, characterised in that the closed end of the loop is delivered so that it at least approximately surrounds the movement path of the second sewing needle.

6. Apparatus for carrying out the method according to claims 1 to 5, with feeder means for transporting the signatures (3) to a sewing station which has at least one sewing device formed by a first (5) and second (6) driven sewing needle for forming two seams on the back of a book block and also a sewing table (30) which can be driven in timed steps for delivery of the signatures (3) to the sewing device and the sewing, characterised in that within the saddle like sewing table (30) there is arranged a discharge opening of a gas line (18) connected to a pressure source, which said discharge opening is directed onto the section of the binding thread (9) provided for formation of an open loop (21) and directed onto the movement path of the second sewing needle (6).

7. Apparatus according to claim 6, characterised in that a guide is arranged in the gas stream upstream of the second sewing needle (6).

8. Apparatus according to one of claims 5 and 6, characterised in that the return stroke of the first sewing needle (5) corresponds to at least approximately the distance between the sewing needles (5, 6).

9. Apparatus according to one of claims 6 to 8, characterised in that the sewing table (30) has guide means along the insertion length of the sewing needles (5, 6) associated with the loop formation.

10. Apparatus according to claim 9, characterised by two guide members (23, 24), forming the guide means, connected to the sewing table (30) on each side of a plane formed by the sewing needles (5, 6).

11. Apparatus according to claim 10, characterised in that the guide members (23, 24) have means in the region of the first sewing needle (5) which, by reason of the gas jet, promote loop formation by the sections (16, 17) of the binding thread (9) that has been pulled into a signature (3), such that upon retraction of the first sewing needle (5) to a loop forming position, one part section of section (16) remains contiguous to the first sewing needle (5) in a longitudinal guide (25) of the guide member (24), and the other part section of section (16) being the part section that has been pulled by the gas jet through the needle eye (19) of the first sewing needle (5), together with section (17), forms a loop (21) at the guide member (23) that is spaced from the first sewing needle (5).

12. Apparatus according to claim 11, characterised in that the longitudinal guide (25) arranged in the guide member (24) has nth sloping guide surfaces (26) to both sides of the movement path of the first sewing needle (5).

13. Apparatus according to one of claims 10 to 12, characterised in that the guide surfaces (26) have a discharge opening of the gas line (18) respectively directed towards the movement path of the first sewing needle (5) or section (17).

14. Apparatus according to one of claims 10 to 13, characterised in that the guide member (24) has a longitudinal groove (29) associated with the second sewing needle (6).

15. Apparatus according to one of claims 10 to 14, characterised in that the guide member (23) has a loop guide (28) to receive the loop (21) formed by the sections (16, 17)

16. Apparatus according to claim 15, characterised in that the loop guide (28) is constructed as a truncated pyramid whose edge formed by two side surfaces (31, 32) extends diagonally towards the second sewing needle (6) from about the region close to the saddle of the sewing table associated with the first sewing needle (5).

## Revendications

1. Procédé pour fabriquer des corps de livre brochés à partir d'une pile de feuillets imprimés rangés à plat les uns à côté des autres, qui sont cousus ensemble par des coutures s'étendant perpendiculairement aux pliures, lesquelles sont formées par un fil guidé en brin double traversant la pliure des feuillets de l'extérieur, qui s'étend le long de l'arête intérieure de la pliure et sort des pliures au niveau d'un point de sortie, une première aiguille faisant passer le fil de l'extérieur à travers une pliure et une seconde aiguille tirant le fil hors de la pliure par le point de sortie étant associées aux coutures, sachant que des moyens sont prévus pour relier, à l'intérieur d'un feuillet imprimé ouvert, le fil guidé de façon indissociable sur la première aiguille à la seconde aiguille, caractérisé en ce qu'un segment du fil à brin double qui est rentré au moyen de la première aiguille entre les volets d'un feuillet imprimé formant la pliure est saisi par un flux de gaz et est amené à la seconde aiguille.

2. Procédé selon la revendication 1, caractérisé en ce qu'après le retrait de la première aiguille, le segment rentré est amené à la seconde aiguille sous la forme d'un noeud coulant ouvert créé par le flux de gaz.

3. Procédé selon la revendication 2, caractérisé en ce que la course de travail de la première aiguille correspond au moins approximativement à l'écart entre les aiguilles.

4. Procédé selon les revendications 2 et 3, caractérisé en ce que la longueur du noeud coulant ouvert correspond au moins à l'écart entre les première et seconde aiguilles.

5. Procédé selon la revendication 4, caractérisé en ce que l'extrémité fermée du noeud coulant est dimensionnée de manière à entourer au moins approximativement la trajectoire de la seconde aiguille.

6. Dispositif pour mettre en oeuvre le procédé selon les revendications 1 à 5, comprenant des moyens d'amenée pour le transport des feuillets imprimés (3) vers un poste de brochage qui comprend au moins une brocheuse formée par une première aiguille (5) et une seconde aiguille (6) entraînées pour former deux coutures sur le dos d'un corps de livre, et une table de brochage (30) pouvant être entraînée en cadence pour l'acheminement vers la brocheuse des feuillets imprimés (3) et le brochage, caractérisé en ce qu'à l'intérieur de la table de brochage semblable à une sellette (30) est ménagé un orifice de sortie d'une conduite de gaz (18) reliée à une source de pression, lequel orifice est dirigé vers un segment du fil (9) prévu pour former un noeud coulant ouvert (21) et vers la trajectoire de la seconde aiguille (6).

7. Dispositif selon la revendication 6, caractérisé en ce que, dans le flux de gaz, est placé un guide en amont de la seconde aiguille (6).

8. Dispositif selon l'une des revendications 5 et 6, caractérisé en ce que la course retour de la première aiguille (5) correspond au moins approximativement à l'écart entre les aiguilles (5, 6) ou entre leurs trajectoires.

9. Dispositif selon l'une des revendications 6 à 8, caractérisé en ce que la table de brochage (30) présente le long de la longueur de piqûre des aiguilles (5, 6) un dispositif de guidage associé à la formation du noeud coulant.

10. Dispositif selon la revendication 9, caractérisé par deux éléments de guidage (23, 24) formant le dispositif de guidage, qui sont reliés à la table de brochage (30) de part et d'autre d'un plan formé par les aiguilles (5, 6).

11. Dispositif selon la revendication 10, caractérisé en ce que les éléments de guidage (23, 24) présentent au voisinage de la première aiguille (5) des moyens qui, du fait du flux de gaz, agissent sur les segments (16, 17) du fil (9) qui sont rentrés dans un feuillet imprimé (3) de manière à former un noeud coulant, et ce, de telle sorte qu'en retirant la première aiguille (5) dans une position de formation de noeud coulant, l'une des partie du segment (16) reste dans un guide longitudinal (25) de l'élément de guidage (24) en étant appliquée contre la première aiguille (5), et l'autre partie du segment (16) enfilée par le jet de gaz dans le chas (19) de la première aiguille (5) forme avec le segment (17) un noeud coulant (21) au niveau de l'élément de guidage (23) éloigné de la première aiguille (5).

12. Dispositif selon la revendication 11, caractérisé en ce que le guide longitudinal (25) placé dans l'élément de guidage (24) présente de part et d'autre de la trajectoire de la première aiguille (5) des surfaces de guidage montantes (26).

13. Dispositif selon l'une des revendications 10 à 12, caractérisé en ce que les surfaces de guidage (26) présentent chacune un orifice de sortie de la conduite de gaz (18) dirigé respectivement vers la trajectoire de la première aiguille (5) et vers le segment (17).

14. Dispositif selon l'une des revendications 10 à 13, caractérisé en ce que l'élément de guidage (24) présente une rainure longitudinale (29) associée à la seconde aiguille (6).

15. Dispositif selon l'une des revendications 10 à 14, caractérisé en ce que l'élément de guidage (23) présente un guide de noeud coulant (28) recevant un noeud coulant (21) formé à partir des segments (16, 17).

16. Dispositif selon la revendication 15, caractérisé en ce que le guide de noeud coulant (28) est réalisé en tant que pyramide obtuse dont l'une des arêtes formée par deux surfaces latérales (31, 32) s'étend approximativement depuis la zone de la table de brochage de la première aiguille (5), qui est proche de la sellette, en diagonale, vers la seconde aiguille (6).
